# EUROPÄISCHE PATENTSCHRIFT

(11) **EP 3 372 715 B1**
(45) Veröffentlichungstag und Bekanntmachung des Hinweises auf die Patenterteilung: **09.06.2021**
(21) Anmeldenummer: 17159409.6
(22) Anmeldetag: 06.03.2017
(51) Int. Cl.: D03D 37/00, D03D 3/02, D03D 11/00

(54) **MEHRLAGIGES RUNDGEWEBE**
MULTI-LAYER CIRCULAR WOVEN FABRIC
TISSU CIRCULAIRE MULTICOUCHES

(43) Veröffentlichungstag der Anmeldung: 12.09.2018
(73) Patentinhaber: A. Haberkorn & Co GmbH, 4240 Freistadt (AT)
(72) Erfinder: GRUBER, Raphael, 4320 Perg (AT); HOPFINGER, Thomas, 4232 Hagenberg (AT)
(74) Vertreter: Burgstaller, Peter

(56) Entgegenhaltungen:
- CN-B- 102 002 790
- DE-A1- 2 000 344
- DE-A1-102014 212 303
- JP-A- 2010 106 379

## Beschreibung

Die hier offenbarte Erfindung betrifft ein Verfahren zur Herstellung eines in Teilbereichen des Querschnittes mehrlagigen Rundgewebes umfassend zumindest einen Schussfaden und mehrere Kettfäden, welcher Schussfaden in Rundgängen um eine Längsachse des Rundgewebes geführt wird, welche Kettfäden von einer Bewegung des Schussfadens zwischen einer ersten Stellung und einer zweiten Stellung bewegbar sind, in welcher ersten Stellung der Kettfaden mit dem Schussfaden in Eingriff bringbar ist und in welcher zweiten Stellung der Schussfaden am Kettfaden vorbeigeführt wird.

CN102002790 betrifft eine Vorrichtung zur Herstellung von dicken Geweben mittels Rundwebtechnologie. CN102002790 offenbart kein Verfahren zur Herstellung eines in einem Teilbereich des Querschnittes umfassenden Querschnittes. CN102002790 offenbart nicht das entkoppelte Heben und Senken der Kettfäden im Sinne eines mechanischen Entkoppelns.

JP2010106379 offenbart die Herstellung eines Rundgewebes, welches Rundgeweben in einem Teilbereich einen mehrlagigen Aufbau aufweist. Zur Herstellung des Rundgewebes wird bei dem in JP2010106379 offenbarten Verfahren eine Schnur eingebracht. JP2010106379 offenbart nicht das entkoppelte Heben und Senken der Kettfäden im Sinne eines mechanischen Entkoppelns.

DE102014212303 beschreibt die Herstelllung eines mehrlagigen Rundgewebes unter Verwendung eines Trägergewebes und eines Hilfsgewebes, wobei das so erstellte Rundgewebe über die Länge des Rundgewebes nicht veränderlich ist.

DE2000344 betrifft die Herstellung eines dicken Gewebes, wobei die einzelnen Gewebelagen miteinander verbunden sind.

Nach dem Stand der Technik ist es nicht möglich, ein in Teilbereichen des Querschnittes mehrlagiges Rundgewebe in einem Rundwebevorgang herzustellen. Es ist allerdings aus PCT eine Vorrichtung bekannt, welche das Heben und Senken des Kettfadens beziehungsweise - unter Verwendung der im Folgenden gebrauchten Bezeichnungen - das Bringen des Kettfadens in eine erste Stellung und in eine zweite Stellung unabhängig von der Position und der Bewegung des Schussfadens oder des den Schussfaden führenden Webschiffes oder Webschützen erlaubt.

Die hier offenbarte Erfindung stellt sich die Aufgabe, ein solches Verfahren zu offenbaren.

Erfindungsgemäß wird dies durch den Anspruch 1 erreicht.

Zwei Fäden gelten als in einen Eingriff zueinander gebracht, wenn die Fäden im gespannten Zustand zueinander verkreuzt sind. Ein Schussfaden und zwei Kettfäden stehen in einem Eingriff, wenn der Schussfaden im gewobenen Zustand bei einen Kettfaden auf der einen Seite und beim anderen Kettfaden auf der anderen Seite geführt ist.

Ein Faden wird an einem weiteren Faden vorbeigeführt, wenn der Faden und der weitere Faden nicht in Eingriff zueinander gebracht werden. Die Fäden werden nicht zueinander verkreuzt.

Die Kettfäden des Rundgewebes können unterschiedliche Abstände zueinander aufweisen. Weiters kann die Oberfläche des Rundgewebes durch das Verweben der Kettfäden und des Schussfadens strukturiert sein.

Das Verfahren kann auch in der Weise angewendet werden, dass ein mehrlagiges Rundgewebe hergestellt wird. Die Herstellung eines mehrlagigen Rundgewebes ist nicht Teil des erfindungsgemäßen Verfahrens. Der gesamte Querschnitt eines solchen Rundgewebes umfasst mehrere Gewebelagen. Dies wird dadurch erreicht, dass ein erster Schussfaden mit ersten Kettfäden in einer ersten Stellung in Eingriff gebracht wird und an zweiten Kettfäden in einer zweiten Stellung vorbeigeführt wird und ein zweiter Schussfaden an ersten Kettfäden in einer zweiten Stellung vorbeigebracht wird und an zweiten Kettfäden in einer ersten Stellung in Eingriff gebracht wird.

Der Fachmann ist in der Lage das oben beschriebene Verfahren zur Herstellung eines in einem Teilbereich des Querschnittes mehrlagiges Rundgewebe mit dem erwähnten Verfahren zur Herstellung eines mehrlagigen Rundgewebes zu kombinieren.

Zum besseren Verständnis der Erfindung wird diese anhand der nachfolgenden Figuren näher erläutert. Der Fachmann wählt die Führung der Schussfäden nach seiner Erfahrung.
Figur 1 zeigt in stark vereinfachter Darstellung ein Schnittbild eines Querschnittes eines Rundgewebes mit einem in Teilbereichen des Querschnittes mehrlagigen Aufbau.
Figur 2 zeigt in ebenso stark vereinfachter Darstellung ein Schnittbild eines Querschnittes eines Rundgewebes mit einem über den gesamten Querschnitt sich erstreckenden mehrlagigen Aufbau.

Der Fachmann ist zweifelsfrei in der Lage, die im Folgenden diskutierten Ausführungsformen des erfindungsgemäßen Verfahrens miteinander zu kombinieren, sodass ein Schlauch Teillängen mit einem in Teilbereichen mehrlagig ausgeführten Querschnitt und weitere Teillängen mit einem mehrlagig ausgebildeten gesamten Querschnitt umfasst.

In den Figuren 1, 2 und in der dazugehörenden Figurenbeschreibung wird die Herstellung eines Rundgewebes mit zumindest in Teilbereichen des Querschnittes zwei Gewebelagen diskutiert. Der Fachmann ist zweifelsfrei in der Lage auch dreilagige oder mehrlagige Querschnitte herzustellen und diese beliebig miteinander zu kombinieren.

Figur 1 veranschaulicht die Herstellung eines in Teilbereichen des Querschnittes zweilagigen Rundgewebes 1 anhand eines Schnittbildes des Querschnittes. Die Schnittebene verläuft rechtwinkelig zu der Längsachse 7 des Rundgewebes 1. Das in Figur 1 durch eine gestrichelte Linie vereinfacht dargestellte Rundgewebe 1 umfasst einen einlagigen Teilbereich 19 und einen zweilagigen Teilbereich 20, wobei der einlagige Teilbereich 19 an den zweilagigen Teilbereich 20 und umgekehrt direkt anschließt. In Figur 1 sind nur im zweilagigen Teilbereich 20 der Schussfaden 2 und die Kettfäden 11-18 dargestellt.

Das in Figur 1 dargestellte Rundgewebe 1 wird in einem Arbeitsschritt mittels Rundwebeverfahren hergestellt. Das Rundgewebe 1 umfasst einen Schussfaden 2 und acht Kettfäden 11, 12, 13, 14, 15, 16, 17, 18. Der Schussfaden 2 wird in vier Rundgängen 3, 4, 5, 6 um eine Längsachse 7 des Rundgewebes 1 geführt und mit den Kettfäden 11-18 verwoben.

Die Kettfäden 11-18 sind unter Verweis auf PCT/EP2016/069685 entkoppelt von einer Bewegung des Schussfadens 1 zwischen einer ersten Stellung und einer zweiten Stellung bewegbar. In der ersten Stellung eines Kettfadens 11-18 ist der Schussfaden 1 mit dem einen Kettfaden in Eingriff bringbar. In der zweiten Stellung wird der Schussfaden 1 an dem einem Kettfaden vorbeigeführt, sodass der Schussfaden mit dem einen Kettfaden nicht in Eingriff gebracht wird.

Bei dem in Figur 1 dargestellten Ausführungsbeispiel wird die erste Stellung eines Kettfadens und die zweite Stellung eines Kettfadens durch ein System von Heben A und Senken B des jeweiligen Kettfadens erreicht.

Zur Herstellung des in einem Teilbereich des Querschnittes zweilagigen Rundgewebes 1 werden die Kettfäden 11, 13, 15, 17 der ersten Gewebelage 8 zugewiesen. Die Kettfäden 12, 14, 16, 18 werden der zweiten Gewebelage 9 zugewiesen. In der nachstehenden Tabelle ist für die einzelnen Kettfäden 11-18 in Abhängigkeit des Rundganges 3-6 des Schussfadens 2 eingetragen, ob der jeweilige Kettfaden aus der Gruppe der Kettfäden 11-18 in eine gehobene Stellung oder in eine gesenkte Stellung zu bringen ist.

Nach der in der nachstehenden Tabelle ersichtlichen Webmuster werden der Schussfaden 1 im ersten Rundgang 3 mit den Kettfäden 13, 17 im Eingriff verwoben. Beim Führen des Schussfadens 2 im ersten Rundgang 3 sind die Kettfäden 11, 12, 14, 15, 16, 18 in einer gehobenen Stellung A. Die Kettfäden 13, 17 sind in einer gesenkten Stellung B. Die Stellungen der Kettfäden 11-18 beim zweiten Durchgang 4, dritten Durchgang 5 und vierten Durchgang 6 des Schussfadens 2 sind der unten-stehenden Tabelle 1 zu entnehmen.

Der einlagige Teilbereich 19 des Querschnittes wird durch Verweben des Schussfadens mit den Kettfaden nach dem Stand der Technik hergestellt.

Figur 2 veranschaulicht die Anwendung des Verfahrens zur Herstellung eines Rundgewebes in einem Verfahrensschritt, welches Rundgewebe einen zweilagigen Aufbau über den gesamten Querschnitt umfasst. Das in Figur 2 gezeigte Verfahren ist nicht Teil der Erfindung. Figur 2 zeigt ein Rundgewebe 1 und ein weiteres Rundgewebe 1', wobei das weitere Rundgewebe 1' im Inneren des Rundgewebes 1 angeordnet ist.

Das Verfahren zur Herstellung eines mehrlagigen Rundgewebes 1, 1' läuft im Wesentlichen ähnlich zu dem zu Figur 1 diskutierten Verfahren ab.

Das Rundgewebe 1, 1' umfasst zwei Schussfaden 2, 2', wobei durch den ersten Schussfaden 2 die erste Gewebelage 8 und durch den zweiten Schussfaden 2' die zweite Gewebelage 9 ausgebildet wird. Es ist die Verwendung von zumindest zwei Schussfäden notwendig, um einen Verbund zwischen den Rundgeweben 1, 1' zu vermeiden.

Es werden die Kettfäden 11, 13, 15, 17 der ersten Gewebelage 8 zugeordnet. Die Kettfäden 12, 14, 16, 18 werden der zweiten Gewebelage 9 zugeordnet. Beim Verwenden der Schussfäden 2, 2' werden die Kettfäden 11-18 gemäß der folgenden Tabelle in eine gehobene Stellung A oder in eine gesenkte Stellung B gebracht, um einen Eingriff zwischen dem jeweiligen Schussfaden und dem jeweiligen Kettfaden herzustellen.

Der erste Schussfaden 2 wird in einem ersten Rundgang 3 und in einem zweiten Rundgang 4 verwoben; der zweite Schussfaden 2' in einem dritten Rundgang 5 und in einem vierten Rundgang 6 verwoben.

Der Fachmann wählt die Reihenfolge der einzuführenden Schussfäden 2, 2' nach seiner Erfahrung. Es ist beispielsweise möglich die Schussfäden in den folgenden Reihenfolgen einzuführen:
- Schussfaden 2 erster Rundgang 3, Schussfaden 2 zweiter Rundgang 4, Schussfaden 2' dritter Rundgang 5, Schussfaden 2' vierter Rundgang 6,
- Schussfaden 2 erster Rundgang 3, Schussfaden 2' dritter Rundgang 5, Schussfaden 2 zweiter Rundgang 4, Schussfaden 2' vierter Rundgang 6.

Figur 3 veranschaulicht den Übergang von einem zweilagigen Teilbereich 20 des Querschnittes zu einem einlagigen Teilbereich 19 des Querschnittes. Ähnlich wie das in Figur 1 diskutierte Rundgewebe umfasst das Rundgewebe einen Schussfaden 2 und Kettfäden 11-14 und 21-22, wobei der zweilagige Teilbereich 20 des Rundgewebes 1 durch die Kettfäden 11-14 erreicht wird. Der einlagige Teilbereich 19 wird durch die Kettfäden 21, 22 erreicht.

Die Kettfäden 11, 13 sind der ersten Gewebelage 8 und die Kettfäden 12, 14 sind der zweiten Gewebelage 9 zugewiesen. Der Schussfaden 1 wird in einer ersten Rundung 3 und in einer zweiten Rundung 4 durch die Kettfäden 11-14, 21-22 geführt, wobei die Kettfäden gemäß der untenstehenden Tabelle in eine gehobene Lage A oder eine gesenkte Lage B gebracht werden.

**Bezugszeichenaufstellung**
- 1, 1': Rundgewebe
- 2, 2': Schussfaden
- 3: Schussfaden 2 erster Rundgang
- 4: Schussfaden 2 zweiter Rundgang
- 5: Schussfaden 2' erster Rundgang 3
- 6: Schussfaden 2' zweiter Rundgang
- 7: Längsachse
- 8: erste Gewebelage
- 9: zweite Gewebelage
- 10: (frei)
- 11: Erster Kettfaden
- 12: Zweiter Kettfaden
- 13: Dritter Kettfaden
- 14: Vierter Kettfaden
- 15: Fünfter Kettfaden
- 16: Sechster Kettfaden
- 17: Siebenter Kettfaden
- 18: Achter Kettfaden
- 19: Einlagiger Teilbereich
- 20: Zweilagiger Teilbereich
- 21: neunter Kettfaden
- 22: zehnter Kettfaden
- A: gehobener Kettfaden
- B: gesenkter Kettfaden

## Patentansprüche

1. Verfahren zur Herstellung eines in einem Teilbereich des Querschnittes mehrere Gewebelagen (8, 9) umfassenden Rundgewebes (1, 1') umfassend zumindest einen Schussfaden (2) und mehrere Kettfäden (10-18),
welcher Schussfaden (2) in Rundgängen (3, 4) um eine Längsachse (7) des Rundgewebes (1, 1') geführt wird,
welche Kettfäden (11-18) entkoppelt von einer Bewegung des Schussfadens (2, 2') zwischen einer ersten Stellung und einer zweiten Stellung bewegt werden,
in welcher ersten Stellung der Kettfaden (11-18) mit dem Schussfaden (2, 2') in Eingriff gebracht wird und
in welcher zweiten Stellung der Schussfaden (2, 2') am Kettfaden (11-18) vorbeigeführt wird, wobei eine Anzahl von ersten Kettfäden (11, 13, 15, 17) einer ersten Gewebelage (8) und eine Anzahl von zweiten Kettfäden (12, 14, 16, 18) einer zweiten Gewebelage (9) zugewiesen werden, wobei
der Schussfaden (2) bei der ersten Rundung (3) mit den ersten Kettfäden (11, 13, 15, 17) in der ersten Stellung in Eingriff gebracht wird und an den zweiten Kettfäden (12, 14, 16, 18) in der zweiten Stellung vorbeigeführt wird und der Schussfaden (2) bei der zweiten Rundung (4) an den ersten Kettfäden (11, 13, 15, 17) in der zweiten Stellung vorbeigeführt wird und mit den zweiten Kettfäden (12, 14, 16, 18) in der ersten Stellung in Eingriff gebracht wird.

## Claims

1. A method for preparing a circular woven fabric (1, 1') comprising a plurality of fabric layers (8, 9) in a subregion of its cross-section that comprises at least one weft (2) and a plurality of warps (10-18),
which weft (2) is guided around a longitudinal axis (7) of the circular woven fabric (1, 1') in circuits (3, 4),
which warps (11-18), decoupled from a movement of the weft (2, 2'), are moved between a first position and a second position,
in which first position the warp (11-18) is engaged with the weft (2, 2'), and
in which second position the weft (2, 2') is guided past the warp (11-18),
wherein a number of first warps (11, 13, 15, 17) are assigned to a first fabric layer (8) and a number of second warps (12, 14, 16, 18) are assigned to a second fabric layer (9), wherein,
at the first circulation (3), the weft (2) is engaged with the first warps (11, 13, 15, 17) in the first position and guided past the second warps (12, 14, 16, 18) in the second position, and
at the second circulation (4), the weft (2) is guided past the first warps (11, 13, 15, 17) in the second position and engaged with the second warps (12, 14, 16, 18) in the first position.

## Revendications

1. Procédé de fabrication d'un tissu circulaire (1, 1') comprenant une pluralité de couches de tissu (8, 9) dans une zone partielle de la section transversale, comprenant au moins un fil de trame (2) et une pluralité de fils de chaîne (10-18),
ledit fil de trame (2) étant guidé autour d'un axe longitudinal (7) dudit tissu circulaire (1, 1') dans des trajets circulaires (3, 4),
lesdits fils de chaîne (11-18) étant déplacés, découplés d'un mouvement du fil de trame (2, 2'), entre une première position et une deuxième position,
le fil de chaîne (11-18) étant mis en prise avec le fil de trame (2, 2') dans la première position, et le fil de trame (2, 2') passant le fil de chaîne (11-18) dans la deuxième position,
un certain nombre de premiers fils de chaîne (11, 13, 15, 17) étant affectés à une première couche de tissu (8) et un certain nombre de deuxièmes fils de chaîne (12, 14, 16, 18) étant affectés à une deuxième couche de tissu (9),
le fil de trame (2) étant mis en prise avec les premiers fils de chaîne (11, 13, 15, 17) dans la première position et passant les deuxièmes fils de chaîne (12, 14, 16, 18) dans la deuxième position au cours de la premier circulation (3), et
le fil de trame (2) passant les premiers fils de chaîne (11, 13, 15, 17) dans la deuxième position et étant mis en prise avec les deuxièmes fils de chaîne (12, 14, 16, 18) dans la première position au cours de la deuxième circulation (4).
